# EUROPÄISCHE PATENTSCHRIFT

(11) **EP 0 576 928 B1**
(45) Veröffentlichungstag und Bekanntmachung des Hinweises auf die Patenterteilung: **16.04.1997**
(21) Anmeldenummer: 93109675.4
(22) Anmeldetag: 17.06.1993
(51) Int. Cl.: B21D 43/05, B30B 15/04

(54) **Pressenanlage mit Längstraversen**
Press installation with longitudinal bolsters
Installation de presse avec traverses longitudinales

(30) Priorität: 27.06.1992 DE 4221143
(43) Veröffentlichungstag der Anmeldung: 05.01.1994
(73) Patentinhaber: SCHULER PRESSEN GmbH & Co., D-73033 Göppingen (DE)
(72) Erfinder: Michael, Wolfgang, D-7320 Göppingen (DE); Strommer, Kurt, D-7343 Kuchen (DE); Hoffle, Hans, D-7320 Göppingen (DE)

(56) Entgegenhaltungen:
- DE-A- 3 322 377
- FR-A- 2 075 213
- FR-A- 2 550 489
- US-A- 3 683 665

## Beschreibung

Die Erfindung betrifft eine Pressenanlage entsprechend dem Oberbegriff des Anspruchs 1.

Pressenanlagen der genannten Arten dienen der Umformung von Blechteilen in einer ersten, als Ziehstufe ausgebildeten Arbeitsstufe und weiteren, der Ziehstufe nachfolgenden Arbeitsstufen. Die Umformung erfolgt unter sehr hohen Kräften, die von den Antriebselementen aufgebracht werden, von den Stößein und den Werkzeugoberteilen auf die Blechteile und Werkzeugunterteile und Pressentisch übertragen und von dem Pressengestell insgesamt aufgefangen werden müssen. Darüber hinaus führen ungleiche Verformungen an dem Werkstück zu außermittigen Belastungen von Werkzeugen und Stößeln.

Es ist bekannt (DE-31 43 690 C2; DE-33 28 631 C2), Pressenstößel an den Pressenständern zu führen; eine Maßnahme, die hohe Ansprüche an die Stößelführung und die Gestaltung der Pressenständer stellt.

Darüberhinaus ist es bei einer in der FR-A-2 075 213 beschriebenen hydraulischen Presse bekannt, Stößel mittels am Kopfstück angeordneter Führungen auf- und abbewegbar zu lagern.

In der DE 33 22 377 C2 ist ein Pressengestell einer mechanisch angetriebenen Großteil-Stufenpresse beschrieben, bei der Quertraversen Einzelbauteile der Pressenständer sind. Es sind zwei Kopfstücke zur Aufnahme der Antriebsmittel für zwei Stößel vorhanden, die sich auf den Pressenständern bzw. deren Quertraversen abstützen sowie zwei Pressentische. Die Presse ist somit kein einheitliches, statisches Ganzes. Die Stößel sind in den Ständerbereichen an den Quertraversen in Führungen auf- und abbewegbar. Der Arbeitsbereich ist durch Pressenständer unterbrochen.

Demgegenüber ist es Aufgabe der Erfindung, eine stabile und kompakte, insgesamt kürzere Pressenanlage zu schaffen unter Wegfall von Pressenständern sowie Zwischenablagen in mittleren Arbeitsbereichen. Ein weiteres Erfindungsmerkmal besteht darin, daß sich die Kopfstücke auf den beiden Längstraversen abstützen.

Diese Aufgabe ist gelöst durch die gegenständlichen Merkmale des Anspruchs 1. Die Merkmale der Ansprüche 2 und 3 stellen erfinderische und vorteilbehaftete Ausbildungen einer Pressenanlage dar.

Von besonderem Vorteil hierbei ist die kostengünstige Gestaltung der Pressenanlage bei erhöhter Stabilität. Die erhöhte Stabilität führt zu einer wesentlichen Vereinfachung des Antriebes in der Transferbewegung.

Weitere Vorteile ergeben sich aus der Beschreibung und der Darstellung eines Ausführungsbeispiels.

Die Zeichnung zeigt in:
- Fig. 1: den Gesamtaufbau einer Pressenanlage,
- Fig. 2: eine Schnittansicht entsprechend dem Schnittverlauf II-II in Fig. 1,
- Fig. 3: eine Draufsicht auf die Pressenanlage nach Fig. 1 und
- Fig. 4: eine Schnittansicht gemäß dem Schnittverlauf IV-IV in Fig. 1 mit Blick auf Stößel und Längstraversen.

Die in den Figuren gezeigte Pressenanlage weist eine Ziehstufe 1 und Arbeitsstufen 2 auf. Mit 3 sind Pressenständer positioniert, die über Pressenquertraversen 4 auf dem Pressenfundament 17 aufgestellt sind. Auf den Pressenquertraversen 4, die sich vor und hinter den Arbeitsstufen 2, in Längserstreckung der Presse gesehen, befinden, liegt ein Pressentisch 5 auf. Es ist möglich, die Pressenständer 3 unter Zwischenlage des Pressentisches 5 auf den Pressenquertraversen 4 aufzusetzen. Auf den Pressenständern 3 sind Längstraversen 9 aufgesetzt, die sich zumindest über den Gesamtbereich der Arbeitsstufen 2 erstrecken und von denen eine Längstraverse 9 vor den Stößein 11, 12, eine Längstraverse 9 hinter den Stößeln 11, 12, bezogen auf Fig. 1 angeordnet sind. Die Längstraversen können sich über die Gesamtlänge der Pressenanlage erstrecken. Auf den Längstraversen 9 sind Kopfstücke 7, 8 aufgesetzt; ein weiteres Kopfstück 6 ist der Ziehstufe 1 zugeordnet.

Das Aufsetzen der Kopfstücke 7, 8 und ggf. auch des Kopfstückes 6 führt zu einer wesentlichen Verbesserung im Gesamtaufhau der Pressenanlage, insbesondere hinsichtlich der Stabilität. Pressenquertraversen 4, Pressenständer 3, Pressentisch 5, Längstraversen 9 und Kopfstücke 7, 8 sind vermittels Spannanker 10 zu einer Baueinheit verspannt. Mit 18 ist ein Schwinghebel positioniert, der die Umsetzeinrichtung 19 mit den Greifermitteln oder Saugermitteln 20 im Sinne einer Umsetzbewegung für die Blechteile (Werkstücke) bewegt. Die Stößel 11, 12 und ggf. auch der Stößel 25, sind über Führungsmittel, die insgesamt mit 13 positioniert sind, an den Längstraversen auf- und abbewegbar gelagert. An den Stößein 11, 12 befinden sich Werkzeugoberteile 14, die mit Werkzeugunterteilen 15 auf einem aus der Pressenanlage herausfahrbaren Schiebetisch 16 zusammenwirken. Die Stößel 11, 12 sowie 25 sind an insgesamt mit 21 positionierten Pleueln aufgehängt, die in Fig. 1 als Strich-Punktlinien angedeutet sind. In Fig. 4 sind die Anlenkpunkte 22 der Pleuel 21 an den Stößein 11, 12 angedeutet. Die Pleuel 21 sind über Motore 26, Schwungrad 27, Hauptwelle 24 und in den Kopfstücken eingebauten Getrieben 23 antreibbar. Während insbesondere aus den Fign. 1 bis 3 der Gesamtaufbau der Pressenanlage zu erkennen ist, zeigt Fig. 4 die Lagerung der Stößel 11, 12 an den Längstraversen 9 vermittels der Führungen 13.

## Patentansprüche

1. Stufenpresse, Transferpresse u. dgl. Pressenanlage, mit einem Pressengestell aus Pressenständern (3), Pressentisch (5) und Kopfstücken (6, 7, 8), wobei diese Pressenteile vermittels Spannanker (10) untereinander starr verbunden sind, mit Stößeln (25, 11, 12) für die Umformung und einer Umsetzeinrichtung (18, 19, 20) für die Umsetzbewegung von Werkstücken zwischen den Arbeitsstufen (1, 2) sowie Antriebsmittel (23, 24, 26, 27) für den Bewegungsantrieb der Stößel (25, 11, 12) und der Umsetzeinrichtung (18, 19, 20), **dadurch gekennzeichnet,** daß in Längserstreckung der Pressenanlage vor und hinter den Stößeln (11, 12) je eine Längstraverse (9) verläuft, die sich jeweils über die Länge zumindest der Arbeitsstufen (2) erstrecken, daß nach der Ziehstufe (1) und vor den (nach-)folgenden Arbeitsstufen (2) und nach den Arbeitsstufen (2) jeweils ein Paar Pressenständer (3) angeordnet sind, von denen ein Pressenständer (3) örtlich vor den Stößeln (11, 12) und ein Pressenständer (3) örtlich hinter den Stößeln (11, 12) befindlich ist, auf denen sich die Längstraversen (9) abstützen und vermittels Spannanker (10) verspannt sind, wobei zumindest die den Arbeitsstufen (2) zugeordneten Kopfstücke (7, 8) auf den Längstraversen (9) aufgesetzt sind, und daß an den Längstraversen (9) senkrecht verlaufende Führungen (13) angeordnet sind, in denen zumindest die Stößel (11, 12) der Arbeitsstufen (2) mit komplementären Führungen (13) auf- und abbewegbar gelagert sind.

2. Pressenanlage nach Anspruch 1, **dadurch gekennzeichnet,** daß der Aufbau der Pressenanlage
je eine Pressenquertraverse (4) aufweist vor der der Ziehstufe (1) folgenden Arbeitsstufe (2) und nach der letzten der Arbeitsstufen (2) und die sich zur Längserstreckung der Pressenanlage quer erstrecken,
einen von Pressenquertraverse (4) zu Pressenquertraverse (4) sich erstreckenden und auf den Pressenquertraversen (4) abgesetzten Pressentisch (5) aufweist,
Pressenständer (3) aufweist, die sich direkt auf den Pressenquertraversen (4), bei Zwischenlage des Pressentisches (5) auf diesem abstützen,
Längstraversen (9) aufweist, die auf den Pressenständern (3) aufliegen und
zumindest zwei Kopfstücke (7, 8) aufweist zur Aufnahme der Antriebsmittel für die Stößel (11, 12), wobei die Kopfstücke (7, 8) auf den Längstraversen (9) aufliegen.

3. Pressenanlage nach Anspruch 1, **dadurch gekennzeichnet,** daß je eine Längstraverse (9) vor und hinter den Stößeln (11, 12), quer zur Längserstreckung der Pressenanlage gesehen, zur Bildung von Stützpunkten verläuft unter Wegfall von Pressenständern zwischen den Stößeln (11, 12), wobei sich die Längstraversen (9) über die Länge der Pressenanlage, zumindest über die Länge der Arbeitsstufen (2) erstrecken und dabei sich auf Pressenständern (3) vor dem ersten Stößel (11) und hinter den letzten Stößel (12) in Längserstreckung gesehen abstützen und daß die Kopfstücke (7, 8), die der Aufnahme auch der Antriebsmittel für die Stößel (11, 12) dienen, auf den Längstraversen (9) aufliegen.

## Claims

1. Multistage press, transfer press and similar press installation, having a press body comprising press stands (3), a press platen (5) and head pieces (6, 7, 8), these press parts being rigidly connected to one another by means of clamping anchors (10), having rams (25, 11, 12) for the forming operation and a transfer device (18, 19, 20) for the transfer movement of workpieces between the operating stages (1, 2) and drive means (23, 24, 26, 27) for the movement drive of the rams (25, 11, 12) and the transfer device (18, 19, 20), characterized in that a longitudinal member (9) runs in the longitudinal extent of the press installation in front of and behind the rams (11, 12) in each case, and these extend in each case over the length at least of the operating stages (2), in that a pair of press stands (3) are arranged in each case after the drawing stage (1) and before the following (subsequent) operating stages (2) and after the operating stages (2), of which one press stand (3) is located in front of the rams (11, 12) and one press stand (3) is located behind the rams (11, 12), on which stands the longitudinal members (9) are supported and are clamped by means of clamping anchors (10), at least the head pieces (7, 8) assigned to the operating stages (2) being placed on the longitudinal members (9), and in that perpendicularly running guides (13) are arranged on the longitudinal members (9), in which guides at least the rams (11, 12) of the operating stages (2) are mounted so that they can be moved up and down with complementary guides (13).

2. Press installation according to Claim 1, characterized in that the structure of the press installation has in each case a press crossmember (4) in front of the operating stage (2) following on from the drawing stage (1) and after the last one of the operating stages (2), and these crossmembers extend transversely to the longitudinal extent of the press installation,
has a press platen (5) which extends from one press crossmember (4) to another and rests on the press cross-members (4),
has press stands (3) which are supported directly on the press crossmembers (4) or, if an intermediate layer of the press platen (5) is interposed, on the latter,
has longitudinal members (9) which lie on the press stands (3), and
has at least two head pieces (7, 8) to receive the drive means for the rams (11, 12), the head pieces (7, 8) lying on the longitudinal members (9).

3. Press installation according to Claim 1, characterized in that, viewed transversely to the longitudinal extent of the press installation, a longitudinal member (9) runs in front of and behind the rams (11, 12) in each case to form support points, dispensing with press stands between the rams (11, 12), the longitudinal members (9) extending over the length of the press installation, at least over the length of the operating stages (2) and, in this case, being supported on press stands (3) in front of the first ram (11) and behind the last ram (12) viewed in the longitudinal extent, and in that the head pieces (7, 8) which also serve to receive the drive means for the rams (11, 12) lie on the longitudinal members (9).

## Revendications

1. Presse à étages, presse de transfert ou similaire, comportant un châssis de presse constitué de montants (3), une table de presse (5) et des pièces frontales (6, 7, 8) dans laquelle les différents composants sont liés rigidement au moyen de tendeurs d'ancrage (10), des poussoirs (25, 11, 12) pour le formage et un dispositif de retournement (18, 19, 20) pour assurer le mouvement de retournement d'outillages entre les postes de travail (1, 2) ainsi que des moyens d'entraînement (23, 24, 26, 27) pour assurer l'entraînement du mouvement des poussoirs (25, 11, 12) et du dispositif de retournement (18, 19, 20), **caractérisée en ce qu**'elle comprend des poussoirs (11, 12) à l'avant et à l'arrière et selon une direction longitudinale de l'installation de presse, respectivement une traverse longitudinale (9) qui s'étend au moins le long du poste de travail (2), en ce qu'une paire de montants (3) est respectivement disposée après le poste d'étirage (1) et avant le poste de travail suivant (2) ainsi qu'après ledit poste de travail (2), dont l'une des paire de montants (3) est disposée avant les poussoirs (11, 12) et dont une autre paire de montants est disposée derrière lesdits poussoirs (11, 12), les traverses longitudinales (9) prenant appui sur ces paires de montants et ces paires de montants étant couplés au moyen de tendeurs d'ancrage (10), les pièces frontales (7, 8) correspondant au poste de travail (2) au moins, étant en appui sur les traverses longitudinales (9), et en ce que les travers longitudinales (9) comportent des guides (13) disposés perpendiculairement, dans lesquels au moins les poussoirs (11, 12) des postes de travail (2) sont agencés pour se déplacer de haut en bas à l'aide de guides complémentaires (13).

2. Presse selon la revendication 1, **caractérisée en ce que** le bâti comporte respectivement
une traverse (4) qui s'étend transversalement par rapport à la direction longitudinale de la presse, et disposée avant le poste de travail (2) qui suit le poste d'étirage (1) et après le dernier des postes de travail (2),
une table de presse (5) qui s'étend des traverses (4) jusqu'aux traverses (4) en prenant appui sur ces traverses,
des colonnes (3) qui prennent appui directement sur les traverses (4) de façon intermédiaire par rapport à la table de presse (5),
des longerons (9) qui sont en appui sur les colonnes (3), et
au moins deux pièces frontales (7, 8) pour recevoir les moyens d'entraînement des poussoirs (11,12), ces pièces frontales (7, 8) étant appuyées sur les longerons (9).

3. Presse selon la revendication 1, **caractérisée en ce qu'**elle comporte des longerons (9) disposés respectivement devant et derrière les poussoirs (11, 12) transversalement par rapport à l'extension longitudinale de la presse, pour constituer des points d'appui permettant de supprimer des colonnes entre les poussoirs (11,12), ces longerons (9) s'étendant au moins sur la longueur correspondant aux postes de travail (2), dans le sens longitudinal de la presse, et prenant appui sur les colonnes (3) disposées avant le premier poussoir (11) et derrière le dernier poussoir (12), vus dans le sens de la longueur, et les pièces frontales (7, 8), qui portent également les moyens d'entraînement des poussoirs (11,12), sont également en appui sur ces longerons (9).
